# EUROPÄISCHE PATENTSCHRIFT

(11) **EP 2 012 625 B1**
(45) Veröffentlichungstag und Bekanntmachung des Hinweises auf die Patenterteilung: **02.03.2016**
(21) Anmeldenummer: 07701917.2
(22) Anmeldetag: 06.03.2007
(51) Int. Cl.: A47G 21/02

(54) **STAPELBARES BESTECKTEIL**
STACKABLE PIECES OF FLATWARE
COUVERT EMPILABLE

(30) Priorität: 02.05.2006 CH 717062006
(43) Veröffentlichungstag der Anmeldung: 14.01.2009
(73) Patentinhaber: Fostag Formenbau AG, 8260 Stein am Rhein (CH)
(72) Erfinder: MUEHLEMANN, Rolf, 8255 Schlattingen (CH)
(74) Vertreter: Schneider Feldmann AG Patent- und Markenanwälte
(86) Internationale Anmeldenummer: PCT/CH2007/000117
(87) Internationale Veröffentlichungsnummer: WO 2007/124606

(56) Entgegenhaltungen:
- EP-A- 1 514 497
- EP-A2- 0 129 495
- DE-U- 7 033 238
- DE-U- 7 127 677
- DE-U1- 9 316 566
- US-A- 2 752 678
- US-A1- 2005 155 229

## Beschreibung

### Technisches Gebiet

Die Erfindung betrifft ein stapelbares Besteckteil mit einem Griff mit einer Wandung und einem an den Griff angeformten Funktionselement, gemäss dem Oberbegriff des unabhängigen Patentanspruchs.

### Stand der Technik

Bestecke aus Kunststoff, insbesondere Messer, Löffel und Gabeln, sind weit verbreitet, sei es als Wegwerfbestecke für eine einmalige Verwendung oder an Orten, an welchen Kunststoffbestecke aus Gewichts- oder Sicherheitsgründen gegenüber Bestecken aus Metall bevorzugt werden, beispielsweise in Flugzeugen. Da aus Kosten- und Gewichtsgründen die Besteckteile relativ dünnwandig gefertigt werden, wird eine ausreichende Stabilität durch eine entsprechende Formgebung erreicht. Üblich sind beispielsweise Griffe mit T-, H-, S- oder U-förmigem Querschnitt. -

Es kann erwünscht sein, mehrere Besteckelemente zu stapeln, beispielsweise zum einfacheren Erstellen von Verpackungseinheiten, oder zur Platz sparenden Lagerung, insbesondere von Besteckteilen für eine mehrfache Verwendung.
Der Stand der Technik enthält verschiedene Lösungen für die Ausgestaltung stapelbarer Besteckteile mit U-förmigen Querschnitt.
EP 0'129'495 A2 zeigt beispielsweise stapelbare Besteckteile in Form von Löffel, Messer und Gabel, deren Griff einen im wesentlichen U-förmigen Querschnitt aufweisen. Der Griff ist so ausgestaltet, dass die konvexe Seite eines Griffs formschlüssig in der konkaven Seite eines weiteren identischen Griffes angeordnet werden kann. Eine Mehrzahl von Besteckteilen lässt sich so stapeln. Die Formgebung der Besteckteile und die erreichbare Stapeldichte ist dabei aufgrund der U-förmigen Formgebung des Griffs eingeschränkt. Zudem können sich die einzelnen Besteckteile aufgrund der Keilform der Griffe verklemmen.
EP 1'514'497 A1 zeigt stapelbare Besteckteile mit U-förmigen Querschnitt, bei welchen auf der konkaven Seite des Griffs angebrachte Vorsprünge in auf der konvexen Seite eines identischen Griffs angebrachte Vertiefungen eingerastet werden können. Eine grössere Anzahl identischer Besteckteile kann so nach der Herstellung formschlüssig zu einer Verpackungseinheit verbunden werden. Der Benutzer muss jeweils ein Besteckteil von der Verpackungseinheit durch Krafteinwirkung irreversibel wegbrechen, womit diese Lösung für wiederverwendbare Besteckteile prinzipiell nicht geeignet ist.
Ein stapelbares Besteckteil nach dem Oberbegriff des Anspruchs 1 ist bekannt aus US 2,752,678 A.

### Darstellung der Erfindung

Aufgabe der Erfindung ist es, stapelbare Besteckteile der eingangs erwähnten Art zur Verfügung zu stellen, welches die oben erwähnten und andere Nachteile nicht aufweist, und insbesondere eine hohe Stapeldichte bei gleichzeitigem minimalem Materialverbrauch erlaubt.
Diese und andere Aufgaben werden gelöst durch ein erfindungsgemässes Besteckteil gemäss dem unabhängigen Anspruch. Weitere bevorzugte Ausführungsformen sind in den abhängigen Ansprüchen gegeben.

Ein erfindungsgemässes Besteckteil besteht aus einem Griff und einem daran angeformten Funktionselement, welches die Verwendung des Besteckteils definiert. Die üblichsten Besteckteile sind natürlich Löffel, Gabel und Messer.
Um eine grösstmögliche Stabilität zu erreichen, ist der Griff des erfindungsgemässen Besteckteils als Wandung mit auf beiden Seiten randständig daran angeordneten Längsrippen ausgestaltet, so dass sich ein im wesentlichen H-förmiger Querschnitt ergibt. Zur zusätzlichen Stabilisierung ist am dem Funktionselement entgegengesetzten Längsende des Griffs auf beiden Seiten der Wandung eine endständige Rippe angeordnet.
Die endständige Rippe und die zwei Längsrippen auf den beiden Seiten sind so ausgestaltet, dass beim Stapeln der erfindungsgemässen Besteckteile die endständige Rippe und die Längsrippen der ersten Seite eines Besteckteils formschlüssig in die endständige Rippe und die Längsrippen der zweiten Seite des in Stapelrichtung daran anschliessenden weiteren Besteckteifs eingreifen.

Die endständige Rippe und die Längsrippen des Griffs eines erfindungsgemässen Besteckteils sind so ausgestaltet, dass die Rippen auf der ersten Seite der Wandung bzw. des Griffs auf der Aussenkante, also auf der der Wandung abgewandten Kante der Rippen, eine erste Abschrägung aufweisen. Auf der zweiten Seite der Wandung bzw. des Griffs weisen die endständige Rippe und die Längsrippen auf einer der Wandung zugewandten Innenkante eine zweite Abschrägung auf. Dies erleichtert die automatische Zentrierung der einzelnen efindungsgemässen Besteckteile beim Stapeln. Die Anforderungen an die notwendige Präzision der Fertigung der erfindungsgemässen Besteckteile sind zudem mit solch einer Lösung geringer, was aus Kostengründen vorteilhaft ist.
In einer noch Bei dem vorteilhafteren Ausgestaltungsform eines erfindungsgemässen Besteckteil ist der Neigungswinkel der zweiten Anschrägung gegenüber der Ebene der Wandung kleiner als der Neigungswinkel der ersten Anschrägung gegenüber der Ebene der Wandung. Dies hat den vorteilhaften Effekt, dass die Berührungspunkte von aufeinander gestapelten erfindungsgemässen Besteckteilen sich auf die Aussenkante der Rippen der ersten Seite beschränkt. Die einzelnen Teile lassen sich so leichter voneinander lösen, und die Gefahr des Verklemmen ist noch geringer.

### Kurze Beschreibung der Zeichnungen

Im folgenden wird das erfindungsgemässe Besteckteil anhand von Zeichnungen erläutert.
Figur 1 zeigt den Griff einer möglichen Ausgestaltungsform eines erfindungsgemässen Besteckteils, in einem Schnitt senkrecht zur Längsachse des Griffs.
Figur 1a zeigt zwei erfindungsgemässe Besteckteile analog zu Figur 1 in gestapelter Anordnung, in einem Schnitt senkrecht zur Längsachse des Griffs.
Figur 2 zeigt den Griff einer anderen möglichen Ausgestaltungsform eines erfindungsgemässen Besteckteils, in einem Schnitt senkrecht zur Längsachse des Griffs.
Figur 2a zeigt wiederum zwei erfindungsgemässe Besteckteile analog zu Figur 2 in gestapelter Anordnung, in einem Schnitt senkrecht zur Längsachse des Griffs.
Figur 3 zeigt den Griff einer weiteren möglichen Ausgestaltungsform eines erfindungsgemässen Besteckteils, in einem Schnitt senkrecht zur Längsachse des Griffs.
Figur 3a zeigt ebenfalls zwei erfindungsgemässe Besteckteile analog zu Figur 3 in gestapelter Anordnung, in einem Schnitt senkrecht zur Längsachse des Griffs.
Figur 4 zeigt noch eine andere mögliche Ausführung eines erfindungsgemässen Besteckteils in Form eines Messers, (a) in Aufsicht, (b) im Querschnitt durch den Griff und (c) im Längsschnitt durch den Griff.
Figur 5 zeigt zwei erfindungsgemässe Besteckteile analog zu Figur 4 in gestapelter Anordnung, (a) im Querschnitt und (b) im Längsschnitt.
Figur 6 zeigt das erfindungsgemässe Besteckteil aus den Figuren 4 und 5 als Drahtmodel in perspektivischer Ansicht mit Blick auf (a) eine erste Seite und (b) eine zweite Seite.
Figur 7 zeigt das gleiche erfindungsgemässe Besteckteil in perspektivischer Ansicht mit Blick auf die erste Seite.
Figur 8 zeigt das gleiche erfindungsgemässe Besteckteil in perspektivischer Ansicht mit Blick auf die zweite Seite.
Figur 9 zeigt zwei solche erfindungsgemässe Besteckteile in gestapelter Anordnung in perspektivischer Ansicht.

### Ausführung der Erfindung

Figur 1 erläutert den Aufbau eines erfindungsgemässen Besteckteils 1 anhand eines Querschnitts senkrecht zur Längsachse des Griffs 2 des Besteckteils 1. Auf der ersten 4a und der zweiten 4b Seite der Wandung 4 des Griffs 2 sind randständig Längsrippen 6, 6' angeformt.
Wie aus Figur 1a ersichtlich ist, sind die Längsrippen so ausgestaltet, dass beim Stapeln der erfindungsgemässen Besteckteile 1, 1' die Rippen 6, 6' der ersten Seite 4a des einen Besteckteils 1 formschlüssig in die Rippen 6, 6' der zweiten Seite 4b des anderen Besteckteils 1' eingreifen. Das analoge gilt für die im Querschnitt nicht sichtbaren endständigen Rippen.

Die Figuren 2 und 2a zeigen eine weitere Ausgestaltungsform eines erfindungsgemässen Besteckteils 1, im Querschnitt durch den Griff 2. Die Längsrippen 6, 6' sind senkrecht zur Wandung angeordnet. Die Längsrippen 6, 6' der ersten Seite 4a sind gegenüber den Längsrippen 6, 6' der zweiten Seite 4b nach innen versetzt. Bei Stapeln der erfindungsgemässen Besteckteile, 1, 1' stehen die Längsrippen 6, 6' der ersten Seite 4a des einen Besteckteils 1 auf der Wandung 4 des zweiten Besteckteils 1' auf.

Analog können natürlich auch die Längsrippen der zweiten Seite 4b auf der Wandung 4 aufstehend ausgestaltet sein

Die Figur 3 zeigt eine weitere bevorzugte Variante eines erfindungsgemässen Besteckteils 1, in einem Querschnitt durch den Griff 2. In diesem Fall weisen die Längsrippen 6, 6' der ersten Seite 4a an der Aussenkante 8 eine erste Abschrägung 7a auf, und die Längsrippen 6, 6' der zweiten Seite 4b eine zweite Abschrägung 7b. Vorteilhaft, aber nicht zwingend, ist wie gezeigt der Neigungswinkel α der ersten Abschrägung 7a gegenüber der Ebene der Wandung 4 grösser als der Neigungswinkel β der zweiten Abschrägung 7b gegenüber der Ebene der Wandung 4. Um Hinterschneidungen zu vermeiden, sollte β mindestens 90° betragen.
Figur 3a zeigt zwei erfindungsgemässe Besteckteile 1,1' aus Figur 3 in gestapeltem Zustand. Die Längsrippen 6, 6' der zweiten Seite 4b des Besteckteils 1 liegen nur mit der Innenkante 9 auf der ersten Abschrägung 7a des weiteren Besteckteils, 1' auf.
In einer alternativen Gestaltungsform können die Neigungswinkel α, β auch umgekehrt gewählt werden, so dass der Neigungswinkel α der ersten Abschrägung 7a kleiner ist als der Neigungswinkel β der zweiten Abschrägung 7b.

Um bei der Herstellung der erfindungsgemässen Besteckteile aus Kunststoff, beispielsweise mittels Spritzguss, eine einfache Entformung der Besteckteile aus dem Werkzeug zu ermöglichen, sind alle Rippen vorzugsweise so gestaltet, dass sie keinen Hinterschnitt aufweisen.

Figur 4(a) zeigt eine beispielhafte Gestaltungsform eines erfindungsgemässen Besteckteils 1, am Beispiel eines Messers, in Aufsicht auf die zweite Seite 4b. Das gezeigte Besteckteil 1 besteht aus einem Griff 2 und einem Funktionsteil 3, in diesem Fall einer Klinge 3. Figur 4(b) zeigt den Griff 2 in einem Querschnitt entlang der Linie B-B, und Figur 4(c) in einem Längsschnitt entlang der Linie C-C. Das erfindungsgemässe Besteckteil 1 aus Figur 4 ist zur Illustration auch noch in den Figuren 6(a) und (b) als Drahtmodell und in den Figuren 7 und 8 in perspektivischer Ansicht dargestellt. Die Figuren 5(a), (b) und 9 zeigen zwei erfindungsgemässe Besteckteile analog dem Beispiel aus Figur 4, in gestapelter Anordnung.

Im gezeigten Beispiel sind die Längsrippen 6, 6' über einen Teil der Aussenränder der Klinge 3 verlängert, was die Stabilität der Klinge erhöht. Ein analoges Vorgehen ist auch für andere Funktionselemente möglich.

In Figur 7 ist auf der ersten Seite 4a des gezeigten erfindungsgemässen Besteckteils 1 eine erste Querrippe 5a sichtbar, welche im wesentlichen senkrecht zu den Längsrippen 6, 6' angeordnet ist. Analog dazu zeigt Figur 4(a) und Figur 8 auf der zweiten Seite 4b des Besteckteils 1 eine zweite Querrippe 5b. An den Übergängen der zweiten Querrippe 5b in die Längsrippen 6, 6' sind in der zweiten Querrippe 5b zwei Kerben 10, 10' angebracht.
Beim Stapeln einer Mehrzahl von Besteckteilen 1,1' liegen die Längsrippen 6, 6' der ersten Seite des einen Besteckteils 1 in den Kerben 10, 10' der zweiten Querrippe 5b auf der zweiten Seite 4b des anderen Besteckteils 1'.
Die erste Querrippe 5a wiederum ist so angeordnet, dass beim Stapeln einer Mehrzahl von Besteckteilen 1, 1' die erste Querrippe 5a auf der dem Funktionselement 3 entgegengesetzten Seite der zweiten Querrippe 5b eines weiteren Besteckteils 1' bündig an diese anliegt. In einer alternativen Variante kann die Anordnung umgekehrt sein.

### Liste der Bezugszeichen

- 1: Besteckteil
- 2: Griff
- 3: Funktionselement
- 4: Wandung
- 4a: Erste Seite
- 4b: Zweite Seite
- 5: Endständige Rippe
- 5a: Erste Querrippe
- 5b: Zweite Querrippe
- 6, 6': Längsrippe
- 7a: Erste Abschrägung
- 7b: Zweite Abschrägung
- 8: Aussenkante
- 9: Innenkante
- 10, 10': Kerbe
- 11: Vorsprung

## Patentansprüche

1. Stapelbares Besteckteil (1) mit einem Griff (2) mit einer Wandung (4) und einem an den Griff (2) angeformten Funktionselement (3), wobei auf einer ersten und zweiten Seite (4a, 4b) des Griffs (2) eine endständige Rippe (5) und zwei Längsrippen (6, 6') aus der Wandung (4) hervorstehend angeordnet sind, und dass die endständige Rippe (5) und die Längsrippen (6, 6') derart ausgestaltet sind, dass beim Stapeln einer Mehrzahl von Besteckteilen (1, 1') die endständige Rippe (5) und die Längsrippen (6, 6') der ersten Seite (4a) eines Besteckteils (1) formschlüssig in die endständige Rippe (5) und die Längsrippen (6, 6') der zweiten Seite (4b') eines weiteren Besteckteils (1') eingreifen,
**dadurch gekennzeichnet, dass**
auf der ersten Seite (4a) die endständige Rippe (5) und die Längsrippen (6, 6') auf einer der Wandung (4) abgewandten Aussenkante (8) eine erste Abschrägung (7a) aufweisen; und
auf der zweiten Seite (4b) die endständige Rippe (5) und die Längsrippen (6, 6') auf einer der Wandung (4) zugewandten Innenkante (9) eine zweiten Abschrägung (7b) aufweisen, deren Neigungswinkel gegenüber der Wandung (4) kleiner oder grösser ist als der Neigungswinkel der ersten Abschrägung (7a) gegenüber der Wandung (4).

2. Besteckteile nach Anspruch 1, **dadurch gekennzeichnet, dass**
am der endständigen Rippe (5) entgegengesetzten Ende des Griffs (2) auf der ersten Seite (4a) der Wandung (4) eine erste Querrippe (5a) und auf der zweiten Seite (4b) der Wandung (4) eine zweite Querrippe (5b) angeordnet ist,
wobei die zweite Querrippe (5b) zwei Kerben (10, 10') aufweist, in welche beim Stapeln einer Mehrzahl von Besteckteilen (1, 1') die Längsrippen (9, 6') auf der ersten Seite (4a) der Wandung (4) eines weiteren Besteckteils (1') eingreifen.

3. Besteckteil nach Anspruch 2, **dadurch gekennzeichnet, dass**
die erste Querrippe (5a) so angeordnet ist, dass sie beim Stapeln einer Mehrzahl von Besteckteilen (1, 1') auf der dem Funktionselement (3) entgegengesetzten Seite der zweiten Querrippe (5b) eines weiteren Besteckteils (1) bündig an diese anliegt.

4. Besteckteil nach Anspruch 1, **dadurch gekennzeichnet, dass**
die endständige Querrippe (5) auf der zweiten Seite (4b) der Wandung einen Vorsprung aufweist, auf welchem beim Stapeln einer Mehrzahl von Besteckteilen. (1, 1') die endständige Querrippe (5) auf der ersten Seite (4a) der Wandung (4) eines weiteren Besteckteils (1') aufliegt.

5. Besteckteil nach Anspruch 1, **dadurch gekennzeichnet, dass**
das Besteckteil (1) ein Messer, eine Gabel oder ein Löffel ist.

## Claims

1. A stackable cutlery element (1) with a handle (2) with a wall (4) and a functional element (3) shaped onto the handle (2), wherein one end rib (5) and two longitudinal ribs (6, 6') are arranged on a first and second side (4a, 5b) of the handle (2) so that they project from the wall (4), and that the end rib (5) and the longitudinal ribs (6, 6') are designed so that when a plurality of cutlery elements (1, 1') are stacked, the end rib (5) and the longitudinal ribs (6, 6') of the first side (4a) of a cutlery element (1) engage positively in the end rib (5) and the longitudinal ribs (6, 6') of the second side (4b') of a further cutlery element (1') **characterised in that** on the first side (4a) the end rib (5) and the longitudinal ribs (6, 6') have a first bevel (7a) on an outer edge (8) facing away from the wall (4); and **in that** on the second side (4b) the end rib (5) and the longitudinal ribs (6, 6') have a second bevel (7b) on an inner edge (9) facing the wall (4),
its angle of inclination to the wall (4) being smaller than or greater than the angle of inclination of the first bevel (7a) to the wall (4).

2. The cutlery element according to claim 1, **characterised in that** a first transverse rib (5a) is arranged on the end of the handle (2) opposing the end rib (5) on the first side (4a) of the wall (4), and a second transverse rib (5b) is arranged on the second side (4b) of the wall (4), wherein the second transverse rib (5b) has two notches (10, 10') into which the longitudinal ribs (6, 6') on the first side (4a) of the wall (4) of a further cutlery element (1') engage when a plurality of cutlery elements (1, 1') are stacked.

3. The cutlery element according to Claim 2, **characterised in that** the first transverse rib (5a) is arranged so that when a plurality of cutlery elements (1, 1') are stacked, this first transverse rib lies flush with the second transverse rib (5b) of a further cutlery element (1) on the side of the latter opposing the functional element (3).

4. The cutlery element according to claim 1, **characterised in that** the end transverse rib (5) has, on the second side (4b) of the wall, a projection on which the end transverse rib (5) on the first side (4a) of the wall (4) of a further cutlery element (1') lies when a plurality of cutlery elements (1, 1') are stacked.

5. The cutlery element according to claim 1, **characterised in that** the cutlery element (1) is a knife, a fork or a spoon.

## Revendications

1. Pièce de couvert (1) empilable, avec un manche (2) avec une paroi (4) et un élément fonctionnel (3) rapporté sur le manche (2), sur un premier et un deuxième côtés (4a, 4b) du manche (2) étant placées en saillant hors de la paroi (4) une nervure terminale (5) et deux nervures longitudinales (6, 6') et la nervure terminale (5) et les nervures longitudinales (6, 6') étant conçues de telle sorte que lors de l'empilage d'une pluralité de pièces de couvert (1, 1'), la nervure terminale (5) et les nervures longitudinales (6, 6') du premier côté (4a) d'une pièce de couvert (1) s'engagent par complémentarité de forme dans la nervure terminale (5) et les nervures longitudinales (6, 6') du deuxième côté (4b') d'une autre pièce de couvert (1'),
**caractérisée en ce que**
sur le premier côté (4a), sur une arête extérieure (8) opposée à la paroi (4), la rainure terminale (5) et les nervures longitudinales (6, 6') comportent un premier chanfreinage (7a) ; et
sur le deuxième côté (4b), sur une arête intérieure (9) dirigée vers la paroi (4), la rainure terminale (5) et les nervures longitudinales (6, 6') comportent un deuxième chanfreinage (7b), dont l'angle d'inclinaison par rapport à la paroi (4) est supérieur ou inférieur à l'angle d'inclinaison du premier chanfreinage (7a) par rapport à la paroi (4).

2. Pièce de couvert selon la revendication 1, **caractérisée en ce que**
sur l'extrémité du manche (2) qui est opposée à la nervure terminale (5), sur le premier côté (4a) de la paroi (4) est placée une première nervure transversale (5a) et sur le deuxième côté (4b) de la paroi (4), est placée une deuxième nervure transversale (5b),
la deuxième nervure transversale (5b) comportant deux encoches (10, 10'), dans lesquelles, lors de l'empilage d'une pluralité de pièces de couvert (1, 1') s'engagent les nervures longitudinales (6, 6') sur le premier côté (4a) de la paroi (4) d'une autre pièce de couvert (1').

3. Pièce de couvert selon la revendication 2, **caractérisée en ce que**
la première nervure transversale (5a) est placée de telle sorte que lors de l'empilage d'une pluralité de pièces de couvert (1, 1'), sur le côté de la deuxième nervure transversale (5b) d'une autre pièce de couvert (1) qui est opposé à l'élément fonctionnel (3), elle soit adjacente à fleur de celui-ci.

4. Pièce de couvert selon la revendication 1, **caractérisée en ce que**
la nervure transversale (5) terminale sur le deuxième côté (4b) de la paroi comporte une saillie, sur laquelle lors de l'empilage d'une pluralité de pièces de couvert (1, 1'), repose la nervure transversale (5) terminale sur le premier côté (4a) de la paroi (4) d'une autre pièce de couvert (1').

5. Pièce de couvert selon la revendication 1, **caractérisée en ce que**
la pièce de couvert (1) est un couteau, une fourchette ou une cuiller.
